# EUROPÄISCHE PATENTSCHRIFT

(11) **EP 0 991 734 B1**
(45) Veröffentlichungstag und Bekanntmachung des Hinweises auf die Patenterteilung: **29.08.2001**
(21) Anmeldenummer: 98933611.0
(22) Anmeldetag: 12.06.1998
(51) Int. Cl.: C10G 1/02, C10G 1/10

(54) **VERFAHREN ZUR ENTSORGUNG KOHLENWASSERSTOFFHALTIGER UND/ODER HALOGENIERTER ABFALLPRODUKTE**
METHOD FOR THE DISPOSAL OF WASTE PRODUCTS CONTAINING HYDROCARBONS AND/OR HALOGENATED WASTE PRODUCTS
PROCEDE D'ELIMINATION DE DECHETS HALOGENES ET/OU RENFERMANT DES HYDROCARBURES

(30) Priorität: 12.06.1997 LU 90079; 10.09.1997 LU 90135
(43) Veröffentlichungstag der Anmeldung: 12.04.2000
(73) Patentinhaber: PAC Holding S.A., 3980 Wickrange (LU)
(72) Erfinder: ROLLINGER, Guy, L-3980 Wickrange (LU)
(74) Vertreter: Kihn, Pierre Emile Joseph
(86) Internationale Anmeldenummer: EP9803566
(87) Internationale Veröffentlichungsnummer: WO9856871

(56) Entgegenhaltungen:
- EP-A- 0 592 057
- US-A- 3 252 773
- US-A- 5 315 055

## Beschreibung

Die vorliegende Erfindung betrifft ein Verfahren zur Entsorgung kohlenwasserstoffhaltiger und / oder halogenierter Abfallprodukte.

Es ist bekannt, kohlenwasserstoffhaltige und / oder halogenierte Abfallprodukte zu entsorgen, indem man sie bei hoher Temperatur in einer offenen Flamme verbrennt und die daraus gewonnene Energie nutzt.

Leider entstehen bei der Verbrennung von kohlenwasserstoffhaltigen und / oder halogenierten Abfallprodukte eine Vielzahl von verschiedenen Reaktionsprodukten, die mehr oder weniger bedenklich sind, was die Umweltverträglichkeit anbelangt.

EP-A-0 592 057 offenbart ein Verfahren zur Pyrolyse von organischen Abfallstoffen, vorzugsweise von gebrauchten Fahrzeugreifen, und eine Vorrichtung zur Durchführung des Verfahrens. Die Pyrolyse erfolgt unter Luft- und Wasserausschluß und wird unter vermindertem Druck, vorzugsweise in einem Metallbad, bei einer Arbeitstemperatur von 450-550°C, bevorzugt unter 500°C, betrieben.

Aus US-A-3 252 773 ist ein Verfahren zur Erzeugung von wasserstoffhaltigem Gas aus kohlenstoffhaltigem Feststoff bekannt, wobei der kohlenstoffhaltige Feststoff, ein kupferhaltiger Katalysator und Wasserdampf in Kontakt mit einer Alkalimetall Schmelze gebracht werden, unter Bedingungen unter denen wasserstoffreiches Gas erzeugt wird. Diese Gasbildung wird in einem Temperaturbereich von 427 bis 982°C ausgeführt.

Aufgabe der vorliegenden Erfindung ist es, ein Verfahren zu entwickeln, das erlaubt, verschiedene kohlenwasserstoffhaltige und / oder halogenierten Abfallprodukte umweltgerecht zu entsorgen.

Diese Aufgabe wird erfindungsgemäß durch ein Verfahren zur Entsorgung kohlenwasserstoffhaltiger und / oder halogenierter Abfallprodukte gelöst, beim dem die Abfallprodukte unter Ausschluß von Sauerstoff und Feuchtigkeit in einer Hydroxidschmelze bei Temperaturen von 580 bis 900 °C umgesetzt werden.

In einer vorteilhaften Ausführung des Verfahrens ist das Hydroxid aus der Gruppe der Alkalihydroxide ausgewählt.

In bevorzugter Weise ist das Hydroxid Natriumhydroxid und/oder Kaliumhydroxid.

In einer konkreten Ausführungsvariante des erfindungsgemäßen Verfahrens liegt das Verhältnis zwischen Natriumhydroxid und Kaliumhydroxid zwischen 1:0 und 1:10 und bevorzugterweise bei 1: 0,5.

In einer bevorzugten Ausführung des Verfahrens werden hauptsächlich Wasserstoff, Methan und Karbonate und wenn halogenierte Abfallprodukte eingesetzt wurden, zusätzlich noch Metallchloride gebildet.

Außerdem können beim Verfahren auch Metallhydride und eventuell auch noch andere Kohlenwasserstoffe anfallen.

Das anfallende Alkalihydrid bedarf einer sorgfältigen Handhabung, da es äußerst reaktiv ist.

Zur Eliminierung von Alkalihydriden aus dem Gas wird vorzugsweise eine Alkalihydroxidschmelze oder aber ein Kohlenwasserstoff eingesetzt.

Die anfallenden Alkalihydride können entweder zur Gewinnung von Metallen oder zur Gewinnung von Wasserstoff genutzt werden. Die dabei entstehenden Alkalihydroxide können in den Prozeß zurückgeführt werden.

Während die Bildung von Alkalimetallverbindungen im Temperaturbereich um 300°C - 500°C begünstigt wird, liegt das Maximum an gasförmig gewinnbarem Wasserstoff bei etwa 580 °C bis etwa 900°C.

Man kann als kohlenwasserstoffhaltige Abfallprodukte Lösungsmittel, Teere, Altöle, Schmierstoffe, Fette, Lacke, Farben, Wachse und nicht halogenierte Kunststoffe wie z.B. Polyethylen, Polypropylen, Polystyrole, Polykarbonate oder Gummi und als halogenierte Abfallstoffe Lösungsmittel wie z.B: Chloroform, Methylenchlorid, Tetra- und Trichloräthylen, Tetrachloräthan, Kühl- oder Kältemittel (FCKW), PCB, Dioxine, Furane, Bremsflüssigkeit, Pestizide, Fungizide und Herbizide, halogenierte Kunststoffe einsetzen.

Die Schmelze kann weiterhin einen Katalysator enthalten, der ein nicht durch Natriumhydrid reduzierbares Metalloxid umfaßt und der, wenn möglich, gegenüber Schwefel und/oder Schwefelverbindungen beständig ist.

Die Reaktorwerkstoffe sind vorzugsweise aus Materialien gewählt, die mit Alkalihydriden keine Metallate und wenn möglich auch keine oder nur in geringem Umfang Metallcarbonyle bilden.

Im folgenden werden nun verschiedene Ausgestaltungen der Erfindung anhand der beiliegenden Figuren beschrieben. Es zeigt:

Fig. 1: ein Schema der Anlage zur Entsorgung von kohlenwasserstoffhaltigen und / oder halogenierten Abfallprodukten.

Die kohlenwasserstoffhaltigen und / oder halogenierten Abfallprodukte werden in einen Einfülltrichter 1 eingefüllt und dann mittels einer Pumpe 2 durch eine Leitung, die mit einem Absperrventil 3 versehen ist, in den Reaktor 4 eingeführt. Der Reaktor 4 weist ein Heizelement 5 auf und kann durch ein Absperrventil 6 mit einer Stickstoffversorgung 7 verbunden werden. Nachdem die kohlenwasserstoffhaltigen und / oder halogenierten Abfallprodukte mit der im Reaktor 4 enthaltenen Schmelze reagiert haben, werden die Produkte einem ersten Gaswäscher 8 zugeführt, worin die Feststoffe zurückgehalten werden. Die Feststoffe könne dann über eine Ablaßvorrichtung 9 entnommen werden. Das Waschmedium wird durch eine Pumpe 10 in Umlauf gebracht.

Die von den Feststoffen befreiten Gase werden anschließend durch einen Gasverdichter 11 zu einer zweiten Waschkolonne 12 geführt, in der verschiedene Gase ausgewaschen werden können. Die gebildeten Feststoffe können durch einen Absperrhahn 13 abgelassen werden.

Die derart gereinigten Gase werden durch den oberen Teil der Waschkolonne 12 durch eine Leitung 14 abgeführt.

Folgende Ausführungsbeispiele seien genannt:

In einem Stahireaktor werden die o.g. Eingangsstoffe in einer Alkalihydroxidschmelze, bestehend aus 2 Teilen Natriumhydroxid (NaOH) und einem Teil Kaliumhydroxid (KOH) bei Temperaturen von 750°C bis etwa 820°C unter Luft- bzw. Sauerstoffabschluß unter Atmosphärendruck, d.h. 1,013 bar.± 0,05 bar thermochemisch umgewandelt.

Die unter diesen Prozeßparametern thermodynamisch bevorzugt gebildeten Reaktions- bzw. Umsetzungsprodukte sind primär gasförmig anfallender Wasserstoff (H₂) neben prozentual geringeren Mengen an Methan (CH₄).

Die Bildung umweltgefährdender bzw. umweltbelastender gasförmiger Stoffe wie Kohlenmonoxid (CO), sowie das als sog. Treibhausgas bekannte Kohlendioxid (CO₂) ist vemachlässigbar gering.

Neben den primär gebildeten gasförmigen Stoffen Wasserstoff und Methan werden als Sekundärstoffe verschiedene Metallverbindungen basierend auf den jeweiligen Schmelzebestandteilen gebildet.

In der Regel sind dies im wesentlichen die als Feststoffagglomerationen anfallenden Alkalimetalle (hier: metallisches Natrium, metallisches Kalium), Alkalimetallcarbonate (hier: Natriumkarbonat, Na₂CO₃; Kaliumkarbonat, K₂CO₃), sowie Alkalimetallhydride (hier: Natriumhydrid, NaH; Kaliumhydrid, KH). Diese verschiedenen Alkalimetallverbindungen lassen sich durch geeignete Separationsverfahren gewinnen und besitzen z.T. große technische Bedeutung.

So können die Alkalimetallhydride in der Art chemisch mit verschiedenen Metalloxiden, Metallchloriden und Metallsulfiden zur Reaktion gebracht werden, so daß als Reaktionsprodukte Rein- bzw. Reinstmetall gewonnen werden können.

Die Verwendung der primär gebildeten Gase ist ebenso vielfältig und weitgefächert, als diejenigen bei den Sekundärprodukten. Doch steht hier die Gewinnung von elektrischer Energie durch Umsetzung der Produktgase in Gasmotoren, Gasturbinen und in Brennstoffzellen im Vordergrund.

Während die Bildung von Alkalimetallverbindungen im Temperaturbereich um 300°C - 500°C begünstigt wird, liegt das Maximum an gasförmig gewinnbarem Wasserstoff bei etwa 580°C bis etwa 900°C. Bei diesen höheren Temperaturen verschiebt sich die Zusammensetzung des Prozeßgases auf die Seite des Wasserstoffes, d.h. das prozentual weniger Methananteile im Prozeßgas enthalten sind. Bei niedrigeren Temperaturen liegt die Wasserstoffmenge unterhalb des erreichbaren Maximums. Die Zusammensetzung der gasförmigen Bestandteile, hier insbesondere Wasserstoff und Methan ist verschieden zu der Zusammensetzung bei ca. 800°C, und zwar in der Art, daß größere Mengen an Methan gebildet werden. Bei Versuchstemperaturen jenseits der 900°C läßt sich keine größere Ausbeute an Wasserstoff erzielen, da thermische Zersetzungsprozesse zunehmen. Zudem wird die Bildung von umweltgefährdenden Emissionen wie Kohlenmonoxid und Kohlendioxid begünstigt, die bei normalen Prozeßbedingungen nicht gebildet werden; d.h. Kohlenstoff- und Sauerstoffanteile werden thermodynamisch begünstigt als Alkalimetallkarbonate gespeichert.

Zu Beginn eines Versuchs wird der Reaktor (ST37 Normalstahl, 4 m Höhe, 200 - 400 mm Innendurchmesser) über einen gasdichten Stutzen mit den Alkalimetallydroxiden gefüllt werden. Danach wird der Inhalt mittels einer elektrischen Heizung (Rohrerhitzer oder Heizhalbschalen) auf eine Temperatur von ca. 750°C aufgeheizt.

Es bildet sich eine homogene Schmelze, die ein Schmelzpunkt-Eutektikum, besitzt.

Die Temperaturmessung erfolgt über ein Ni-CrNi oder Pt-PtRh Thermoelement, was über einen gasdichten Stutzen in die Mitte des Reaktors ragt, so daß man dort die Temperatur der Schmelze abgreifen kann. Zur Sicherheit und zur besseren Durchmischung der Schmelze wird über spezielle Düsen zunächst Stickstoff in die Schmelze eingebracht. Der Stickstoff durchmischt die Schmelze und verdrängt gleichzeitig die restliche, eventuell in der Anlage befindliche Luft.

Nach einer gewissen Vorlaufzeit kann mit der Einbringung der verschiedenen kohlenwasserstoffhaltigen und / oder halogenierten Abfallprodukte in den Reaktor begonnen werden. Die Einbringung erfolgt über eine Exzenterschneckenpumpe, die die einzubringenden Stoffe entweder aus einem oder mehreren Einlaßsystemen verteilt. Die Verwendung mehrerer Stoffeinlaßsysteme erlaubt die Erhöhung der Kapazität des Reaktors.

Durch die hohen Temperaturen einerseits und durch das aggressive, alkalische Milieu der Reaktorschmelze andererseits werden die verschiedenen Einsatzstoffe aufgespalten. Dabei reagieren die Zersetzungsprodukte zu neuen Produkten, die zunächst aufgrund der Temperatur gasförmig sind. Im wesentlichen entstehen bei der Reaktion große Mengen an Wasserstoff und Methan.

Als weitere, sekundäre Produkte entstehen Alkalimetalle, Alkalimetallkarbonate, Alkalimetallhydride sowie Alkalimetallchloride. Diese Stoffe bilden sich bei etwas geringeren Temperaturen, so daß sie beim Abkühlen kristallisieren und in einer mit Paraffinöl kontinuierlich gespülten Waschkolonne zurückgehalten werden können. Im Reaktor selbst bleiben die nicht umgesetzten Alkalimetalhydroxide, sopwie ein Teil der Alkalimetallkarbonate und der Alkalimetallchloride

Durch die Reaktion wird ein geringer Überdruck von etwa 0,05 bar über Normaldruck, basierend auf den entsprechenden Partialdrücken der entstandenen Gase, erzeugt.

Die von den festen Bestandteilen befreiten Gase werden von einem Seitenkanalverdichter angesaugt und in einer weiteren Waschkolonne gereinigt.

Diese zweite Waschkolonne enthält eine Zinksulfatlösung (ZnSO₄). Falls in den verschiedenen Einsatzstoffen Schwefelbestandteile enthalten sind, wird im Reaktor Schwefelwasserstoff (H₂S) gebildet. Dieser sollte schon wegen seiner Toxizität und des Geruchs aus den anfallenden Gasen entfernt werden. Dies geschieht durch eine chemische Fällungsreaktion in der zweiten Gaswaschkolonne. Bei der Gaswäsche wird Zinksulfid (ZnS) gebildet, das als kristalliner Stoff anfällt, der auf den Boden der Waschkolonne sinkt und dort durch einen Ablaßmechanismus abgetrennt werden kann. Als weiteres Nebenprodukt der Gaswäsche fällt Schwefelsäure (H₂SO₄) an. Diese Tatsache erlaubt durch eine kontinuierliche Überprüfung des pH-Wertes der Waschflüssigkeit, eine Aussage über den Gehalt an gebildetem Schwefelwasserstoff zu treffen.

Das entstandene Wasserstoff und Methan werden durch die Gaswäsche mit der Zinksulfatlösung nicht beeinflußt und können wie gedacht zur Energiegewinnung verwendet werden.

Als Sicherheitsmaßnahmen sollten Temperatur-, Druck- und Leckagemeßgeräte verwendet werden. Im Fall einer Leckage im System besteht die Gefahr von Reaktionen (Reaktionsgleichungen 1 - 3), die den Prozeß nur schwer kontrollierbar machen. Dabei sind folgende Reaktionen die wichtigsten:
a) Umsetzung von Alkalimetallen mit Feuchtigkeit, am Beispiel von Natrium
b) Umsetzung von Alkalimetallhydriden mit Feuchtigkeit, am Beispiel von Natriumhydrid
c) Umsetzung von Wasserstoff mit Sauerstoff, Knaligasreaktion

Aus diesem Grund ist es wichtig, daß geeignete Dichtungen, wie z.B. metallummantelte Keramikdichtungen, Überdrucksicherungen und insbesondere Leckageanzeigegeräte installiert werden.

Die im Reaktor zurückbleibenden Stoffe, sowie nicht umgesetzte Metallhydroxide können entweder diskontinuierlich oder kontinuierlich aus dem System entfernt werden. Am einfachsten erfolgt eine Entleerung des Reaktors und des Reaktorbodens, was in etwa wie folgt geschehen sollte: Im Reaktorboden ist eine runde Aussparung vorgesehen, die in ein beheizbares Ablaßrohr führt.

Dieses Rohr ist über einer Auffangwanne mit einem Spezialgewinde versehen und gasdicht verschraubt. Wenn nun der Reaktorinhalt aus dem Reaktor entlassen werden soll, löst man die Verschraubung und erhitzt das Rohr mittels einer Heizschlange auf etwa 250°C. Die Schmelze, die zuvor in das Ablaßrohr gelaufen und dort erstarrt war, wird wieder flüssig. So wird der "natürliche Pfropfen" gelöst und der Reaktorinhalt kann in die Auffangwanne fließen und dort risikolos abkühlen.

### Beispiel 1

In einem Versuch wurde Motorenöl bei einer Temperatur von 743°C und einem Druck von 1,05 bar nach dem oben beschriebenen Verfahren umgesetzt.

Eine Gasproben (Probe 1) wurde während des Verfahrens entnommen und auf CO₂, O₂, CO, H₂, CH₄, C₂H₆, C₂H₄ und C₃H₈ untersucht. Die einzelnen Komponenten der Gasproben wurden wie folgt bestimmt:
- CO₂, CO, CH₄ infrarotspektroskopisch mittels URAS-Gasanalysator
- H₂, Alkane gaschromatographische Auftrennung und Detektion mittels Wärmeleitdetektor (WLD).

Die Untersuchung der Gasproben hatten folgende Ergebnisse

| Verbindung | Probe 1 % |
|---|---|
| CO₂ | 0,02 |
| O₂ | 0,76 |
| CO | 1 ppm |
| H₂ | 90 |
| CH4 | 5,6 |
| C₂H₆ | 0,17 |
| C₂H₄ | 0,01 |
| C₃H₈ | 0,02 |

### Beispiel 2

Bei einem weiteren Versuch wurde Altöl (A) bei einer Temperatur von 758°C und einem Druck von 1,05 bar und ein Gemisch (B) aus Altöl und Lack bei 762°C und einem Druck von 1,06 bar nach dem oben beschriebenen Verfahren umgesetzt.

Je eine Gasprobe (Probe 3 (A) und Probe 4 (B)) wurde während des Verfahrens entnommen und auf, N₂, CO₂, O₂, CO, H₂, CH₄ und C₂H₈ untersucht.

In diesem Fall wurden die Proben mittels Gaschromatographie, gekoppelt mit einem Flammenionisationsdetektor, analysiert.
Die Untersuchung der Gasproben hatten folgende Ergebnisse

| Verbindung | Probe 3 Vol. % | Probe 4 Vol. % |
|---|---|---|
| N₂ (Trägergas) | 12,0 | 12,2 |
| CO₂ | <0,5 | <0,5 |
| O₂ | <0,5 | <0,5 |
| CO | <0,5 | <0,5 |
| *H₂ | 66,0 | 77,0 |
| CH₄ | 20,5 | 9,9 |
| C₂H₈ | 1,5 | 0,9 |

| | | |
|---|---|---|
| *Der Wasserstoffgehalt wurde nicht direkt bestimmt, sondern per Differenz von 100 Vol% errechnet. | | |

Die Genauigkeit der Analyse ist +/- 5 Vol% relativ.

### Beispiel 3

Bei weiteren Versuchen wurde ein Gemisch aus Motorenöl und Lack (Gemisch C) und gebrauchtes Fritieröl (Gemisch D) unter folgenden Bedingungen nach dem oben beschriebenen Verfahren umgesetzt:

| Gemisch | Temperatur (°C) | Druck (bar) |
|---|---|---|
| C (Motorenöl und Lack) | 755 | 1,05 |
| D (gebrauchtes Fritieröl) | 765 | 1,07 |

Je eine Gasprobe (Proben C, D, E, F, G entsprechen den verschiedenen Gemischen) wurde während des Verfahrens entnommen und auf CO₂, O₂, CO, H₂, CH₄, C₂H₆, C₂H₄, C₃H₈ und C₂H₂ untersucht. Die einzelnen Komponenten wurden wie unter Beispiel 1 bestimmt:
Die Untersuchung der Gasproben hatten folgende Ergebnisse

| Verbindung | Probe C Vol. % | Probe D Vol. % |
|---|---|---|
| CO₂ | 0,00 | 0,01 |
| O₂ | 0,72 | 1,07 |
| CO | 0,0001 | 0,0001 |
| H₂ | 86,3 | 81,6 |
| CH₄ | 11,5 | 14,7 |
| C₂H₆ | 0,26 | 0,53 |
| C₂H₄ | 0,01 | Spuren |
| C₃H₈ | 0,02 | 0,03 |
| C₂H₂ | 0,01 | 0,05 |

### Beispiel 4

In einem Versuch wurde 1,1,1-Trichlorethan bei einer Temperatur von 786°C und einem Druck von 1,013 bar +/- 0.06 bar nach dem oben beschriebenen Verfahren umgesetzt.

Eine Gasproben (Probe 5) wurde während des Verfahrens entnommen und auf Kohlenstoff, Sauerstoff, Stickstoff, Kohlenmonoxid, Wasserstoff, Methan, Ethan, Ethylen, Propan, Propylen, n-Butan, i-Butan, n-Butylen, i-Butylen, Acethylen, Chloralkane, Benzol, Toluol und Xylol untersucht.
Die Untersuchung der Gasproben hatten folgende Ergebnisse.

| Verbindung | Probe 5 | Einheit |
|---|---|---|
| Kohlenstoff | 0,01. | Vol% |
| Sauerstoff | 0,6 | Vol% |
| Stickstoff | n.b. | Vol% |
| Kohlenmonoxid | 0,0003 | Vol% |
| Wasserstoff | 90,3 | Vol% |
| Methan | 5,6 | Vol% |
| Ethan | 0,23 | Vol% |
| Ethylen | 0,08 | Vol% |
| Propan | 0,013 | Vol% |
| Propylen | n.n | Vol% |
| n-Butan | n.n | Vol% |
| i-Butan | n.n | Vol% |
| n-Butylen | n.n | Vol% |
| i-Butylen | n.n | Vol% |
| Acethylen | 0,2 | Vol% |
| Chloralkane | < 1,0 | mg/m³ |
| Benzol | 72,9 | mg/m³ |
| Toluol | 6,27 | mg/m³ |
| Xylol | 0,93 | mg/m³ |

## Patentansprüche

1. Verfahren zur Entsorgung kohlenwasserstoffhaltiger und/oder halogenierter Abfallprodukte, wobei die Abfallprodukte unter Ausschluß von Sauerstoff und Feuchtigkeit in einer Hydroxidschmelze umgesetzt werden, **dadurch gekennzeichnet**, daß die Temperatur der Hydroxidschmelze zwischen 580°C und 900°C liegt.

2. Verfahren nach Anspruch 1, **dadurch gekennzeichnet**, daß das Hydroxid aus der Gruppe der Alkalihydroxide ausgewählt ist.

3. Verfahren nach Anspruch 2, **dadurch gekennzeichnet**, daß das Hydroxid Natriumhydroxid und/oder Kaliumhydroxid ist.

4. Verfahren nach Anspruch 3, **dadurch gekennzeichnet**, daß das Verhältnis zwischen Natriumhydroxid und Kaliumhydroxid zwischen 1:0 und 1:10 liegt.

5. Verfahren nach Anspruch 4, **dadurch gekennzeichnet**, daß das Verhältnis zwischen Natriumhydroxid und Kaliumhydroxid bei 1:0,5 liegt.

6. Verfahren nach einem der vorigen Ansprüche, **dadurch gekennzeichnet**, daß bei dem Verfahren hauptsächlich Wasserstoff, Methan, Karbonate und wenn halogenierte Abfallprodukte eingesetzt wurden zusätzlich noch Metallchloride gebildet werden.

7. Verfahren nach einem der vorigen Ansprüche, **dadurch gekennzeichnet**, daß bei dem Verfahren außerdem noch geringe Mengen von Hydriden anfallen.

8. Verfahren nach einem der vorigen Ansprüche, **dadurch gekennzeichnet**, daß als kohlenwasserstoffhaltige Abfallprodukte Lösungsmittel, Teere, Altöle, Schmierstoffe, Fette, Lacke, Farben, Wachse und nicht halogenierte Kunststoffe wie z.B. Polyethylen, Polypropylen, Polystyrole, oder Gummi und als halogenierte Abfallstoffe Lösungsmittel wie z.B: Chloroform, Methylenchlorid, Tetra- und Trichloräthylen, Tetrachloräthan, Kühl- oder Kältemittel (FCKW), PCB, Dioxine, Furane, Bremsflüssigkeit, Pestizide, Fungizide und Herbizide, halogenierte Kunststoffe eingesetzt werden.

## Claims

1. Method for the disposal of hydrocarbon-containing and/or halogenated waste products, in which the waste products are reacted with the exclusion of oxygen and humidity in a hydroxide melt, **characterised in that** the temperature of the hydroxide melt lies between 580°C and 900°C.

2. Method according to claim 1, **characterised in that** the hydroxide is selected from the group of the alkali hydroxides.

3. Method according to claim 2, **characterised in that** the hydroxide is sodium hydroxide and/or potassium hydroxide.

4. Method according to claim 3, **characterised in that** the ratio between sodium hydroxide and potassium hydroxide lies between 1 : 0 and 1 : 10.

5. Method according to claim 4, **characterised in that** the ratio between sodium hydroxide and potassium hydroxide is 1 : 0.5.

6. Method according to any one of the preceding claims, **characterised in that** there are formed in the method mainly hydrogen, methane, carbonates and, if halogenated waste products have been used, additionally also metal chlorides.

7. Method according to any one of the preceding claims, **characterised in that** small amounts of hydrides are in addition also obtained in the method.

8. Method according to any one of the preceding claims, **characterised in that** there are used as hydrocarbon-containing waste products solvents, tars, spent oils, lubricants, fats, paints, dyes, waxes and non-halogenated plastics such as polyethylene, polypropylene, polystyrenes or rubber, and as halogenated waste substances solvents such as chloroform, methylene chloride, tetra- and trichloro-ethylene, tetrachloroethane, coolants and refrigerants (CFCs), PCBs, dioxins, furans, brake fluid, pesticides, fungicides and herbicides, halogenated plastics.

## Revendications

1. Procédé d'élimination de déchets halogénés et/ou contenant des hydrocarbures, les déchets étant convertis dans un bain d'hydroxyde fondu en l'absence d'oxygène et d'humidité, **caractérisé en ce que** la température du bain d'hydroxyde fondu est comprise entre 580° C et 900° C.

2. Procédé selon la revendication 1, **caractérisé en ce que** l'hydroxyde est sélectionné dans le groupe des hydroxydes d'alcalis.

3. Procédé selon la revendication 2, **caractérisé en ce que** l'hydroxyde est l'hydroxyde de sodium et/ou l'hydroxyde de potassium.

4. Procédé selon la revendication 3, **caractérisé en ce que** le rapport entre l'hydroxyde de sodium et l'hydroxyde de potassium est compris entre 1:0 et 1:10.

5. Procédé selon la revendication 4, **caractérisé en ce que** le rapport entre l'hydroxyde de sodium et l'hydroxyde de potassium se situe à 1:0,5.

6. Procédé selon l'une des revendications précédentes, **caractérisé en ce que** dans le procédé, on forme principalement de l'hydrogène, du méthane, des carbonates, et en supplément des chlorures métalliques lorsque l'on utilise des déchets halogénés.

7. Procédé selon l'une des revendications précédentes, **caractérisé en ce que** de petites quantités d'hydrures sont encore produites dans le procédé.

8. Procédé selon l'une des revendications précédentes, **caractérisé en ce que** comme déchets contenant des hydrocarbures, on utilise des solvants, des goudrons, des huiles usées, des lubrifiants, des graisses, des vernis, des peintures, des cires et des matières synthétiques non halogénées telles que, par exemple, le polyéthylène, le polypropylène, des polystyrènes ou du caoutchouc, et comme déchets halogénés, des solvants tels que, par exemple, : le chloroforme, le chlorure de méthylène, le tétra et le trichloréthylène, le tétrachloroéthane, des fluides de refroidissement ou cryogéniques (CFC), des PCB, des dioxines, des furanes, des liquides de frein, des pesticides, des fongicides, des herbicides et des matières synthétiques halogénées.
